# FASCICULE DE BREVET EUROPEEN

(11) **EP 3 173 621 B1**
(45) Date de publication et mention de la délivrance du brevet: **06.03.2019**
(21) Numéro de dépôt: 16200396.6
(22) Date de dépôt: 24.11.2016
(51) Int. Cl.: F04B 1/14, F04B 9/04, F04B 11/00, F04B 49/06, F04B 49/20, F04B 17/03

(54) **POMPE D'ALIMENTATION D'UN SYSTEME D'APPLICATION D'UN PRODUIT DE REVETEMENT LIQUIDE**
FÖRDERPUMPE FÜR EIN SYSTEM ZUR AUFBRINGUNG EINES FLÜSSIGEN BESCHICHTUNGSPRODUKTS
PUMP FOR SUPPLYING AN APPLICATION SYSTEM OF A LIQUID COVERING PRODUCT

(30) Priorité: 25.11.2015 FR 1561346
(43) Date de publication de la demande: 31.05.2017
(73) Titulaire: EXEL INDUSTRIES, 51200 Epernay (FR)
(72) Inventeur: DE TALHOUET, Philippe, 75116 PARIS (FR); GAILLET, ROMAIN, 50000 SAINT LO (FR)
(74) Mandataire: Lavoix

(56) Documents cités:
- EP-A2- 0 172 421
- WO-A1-97/32128
- DE-A1-102008 019 783
- US-A- 4 552 513
- US-A1- 2004 011 193
- US-A1- 2004 151 594
- US-A1- 2010 236 522

## Description

L'invention concerne une pompe d'alimentation d'un système d'application d'un produit de revêtement liquide.

Les pompes d'alimentation pour les systèmes d'application de produits de revêtement liquide comme les peintures, sont généralement constituées d'un moteur électrique ou pneumatique, d'une pompe hydraulique et d'un moyen d'accouplement reliant le moteur à la pompe. On appellera pompe électrique, une pompe d'alimentation présentant un moteur électrique et pompe pneumatique, une pompe présentant un moteur pneumatique. Les pompes électriques sont préférentiellement utilisées du fait de leur meilleur rendement et de leur coût d'utilisation moins élevé. La problématique réside dans la transformation de mouvement entre le moteur électrique, qui présente un mouvement rotatif, et la pompe hydraulique, qui présente un mouvement linéaire alternatif. Lors de l'inversion de son sens de mouvement, le piston de la pompe hydraulique atteint une vitesse nulle ce qui provoque une chute de la pression en sortie de la pompe. Les pompes électriques doivent donc être prévues pour compenser ces inversions.

Des pompes comprenant un seul piston actionné par un système de bielle-manivelle sont connues. Dans ces pompes, la vitesse de rotation du moteur électrique est pilotée pour obtenir un débit constant. Des pompes comprenant un seul piston actionné par une crémaillère sont connues de US-A-2014/219819. Les inversions sont opérées sur des dents différentes de la crémaillère pour réduire son usure. Aucun de ces systèmes ne permet d'éviter une chute de pression en sortie de la pompe.

Il est également connu d'utiliser une pompe à deux pistons diamétralement opposés, c'est-à-dire déphasés de Pi radians, dont les mouvements sont induits par la rotation d'une came coeur, dont le profil et le mécanisme lié sont adaptés pour que, lors de l'inversion du mouvement d'un des pistons, l'autre piston ne soit pas tout à fait en fin de course. Toutefois, un tel système n'est pas entièrement satisfaisant dans la mesure où il implique la variation continuelle du couple à fournir par le moteur. Par ailleurs, étant donné la conception de la came coeur connue, celle-ci ne présente qu'un moyen de poussée du piston de la pompe hydraulique, ainsi, pour réaliser la course du piston dans le sens inverse, il faut un mécanisme de rappel.

US-A-2004/011193 décrit une pompe selon le préambule de la revendication 1 comprenant deux pistons décalés angulairement et entrainés par un tambour mu par un moteur et présentant un profil de came. Les inversions de course des pistons génèrent des variations de pression.

US4552513, US2004/151594 et WO97/32128 décrivent des pompes à plusieurs pistons ayant des moyens d'accélération de la vitesse de rotation d'un tambour comprenant un contrôle en boucle fermée basée sur une mesure de pression de sortie de la pompe. EP0172421 décrit une pompe à plusieurs pistons entraînés par un arbre à came. La pompe comporte trois pistons décalés de 120° et dont les cames correspondantes ont des profils prévus de telle manière que lorsqu'un piston est dans une phase d'accélération, un deuxième piston est dans une phase de décélération et le troisième piston est en phase de vitesse constante.

C'est à ces inconvénients qu'entend remédier l'invention en proposant une nouvelle pompe d'alimentation d'un système d'application d'un produit de revêtement liquide, permettant une compensation plus efficace des inversions des pistons de la pompe.

A cet effet, l'invention concerne une pompe d'alimentation d'un système d'application d'un produit de revêtement liquide, comprenant un moteur actionnant au moins deux pistons, la pompe comprenant un tambour entrainé en rotation par le moteur, le tambour comprenant une surface cylindrique externe présentant un profil de came, chacun des pistons étant solidaire d'une tige sur laquelle est fixée un galet roulant sur le profil de came de telle manière que le galet lié à chacun des pistons via une des tiges est entraîné en translation selon l'axe de translation du piston correspondant sous l'action de la rotation du tambour, chacun des galets étant en contact avec le profil de came à une position décalée angulairement par rapport à la position des autres galets de telle manière que l'un des pistons soit en cours de mouvement lorsqu'un autre piston atteint un point d'inversion de son sens de mouvement. Cette pompe est caractérisée en ce qu'elle comprend des moyens de compensation adaptés pour accélérer l'un des pistons lors qu'un autre piston atteint un point d'inversion de son sens de mouvement, ces moyens de compensation comprenant des moyens d'accélération de la vitesse de rotation du tambour pendant une durée prédéterminée avant et après le passage d'un des pistons à son point d'inversion.

Grâce à l'invention, l'accélération de l'un des pistons pendant l'inversion d'un autre piston permet une compensation efficace de la chute de pression. La pression obtenue en sortie de la pompe est globalement constante. Au moment des inversions, la vitesse de rotation du moteur augmente tandis que le couple baisse, de telle sorte que la puissance demandée au moteur reste constante.

Selon des aspects avantageux mais non obligatoires de l'invention, une telle pompe peut incorporer une ou plusieurs des caractéristiques suivantes, prises selon toute combinaison techniquement admissible :
- Les moyens d'accélération comprennent une unité de contrôle du moteur.
- Les moyens de compensation comprennent un capteur de pression placé en aval des pistons, et les moyens d'accélération sont adaptés pour augmenter la vitesse de rotation du tambour en fonction d'une valeur de pression mesurée par le capteur de pression.
- Les moyens de compensation sont formés par deux secteurs angulaires du profil de came ayant un angle d'inclinaison, par rapport à un plan perpendiculaire à l'axe de rotation du tambour, supérieur à un angle d'inclinaison, par rapport à un plan perpendiculaire à l'axe de rotation du tambour, d'un secteur angulaire restant du profil de came. Dans ce mode de réalisation, la compensation est réalisée en conservant une vitesse et un couple moteur constants.
- L'angle d'inclinaison des secteurs angulaires du profil de came formant les moyens de compensation est le double de l'angle d'inclinaison du secteur angulaire restant du profil de came.
- La pompe comprend deux pistons décalés angulairement de 90°.
- Le profil de came comprend deux rainures hélicoïdales s'étendant chacune sur la moitié de la circonférence du tambour, et symétriques par rapport à un plan passant par l'axe de rotation du tambour.
- Les galets sont décalés angulairement d'un angle compris entre 70° et 100°.
- L'angle de décalage des galets est de 90°.

L'invention sera mieux comprise et d'autres avantages de celle-ci apparaitront plus clairement à la lumière de la description qui va suivre d'une pompe d'alimentation conforme à son principe, faite à titre d'exemple non limitatif en référence aux dessins annexés dans lesquels :
- la figure 1 est une vue en perspective d'une pompe conforme à un premier mode de réalisation de l'invention,
- la figure 2 est une vue à plus grande échelle du détail II à la figure 1,
- la figure 3 est une vue de dessus de la pompe des figures 1 et 2,
- la figure 4 est une coupe selon le plan IV-IV à la figure 3,
- la figure 5 est une courbe de variation de la vitesse de rotation en fonction de la position angulaire d'un moteur de la pompe des figures 1 à 4;
- la figure 6 est une vue similaire à la figure 4 et à plus grand échelle d'une pompe conforme à un second mode de réalisation de l'invention, sur laquelle uniquement un tambour et des galets de la pompe sont représentés,
- la figure 7 est une vue similaire à la figure 1, d'une pompe conforme à un troisième mode de réalisation de l'invention.

Les figures 1 à 5 représentent une pompe 1 d'alimentation d'un système d'application d'un produit de revêtement liquide non représenté. La pompe 1 comprend un moteur électrique 3 d'axe de rotation X-X'.

Le moteur actionne deux pistons 5 et 6 montés chacun dans une chambre 8 avec possibilité de coulissement selon des axes respectifs X5 et X6 parallèles à l'axe X-X'. Le déplacement des pistons 5 et 6 dans les chambres 8 permet de délivrer un produit de revêtement liquide, tel qu'une peinture, sous pression.

Le moteur 3 actionne les pistons 5 et 6 par l'intermédiaire d'un système de transmission comprenant un tambour 9 entrainé en rotation par le moteur 3 autour de l'axe X-X'. La transmission de la rotation du moteur 3 au tambour 9 peut être directe ou bien indirecte, par l'intermédiaire d'un système de démultiplication non représenté.

Le tambour 9 comprend une surface cylindrique externe 90 centrée sur l'axe X-X'. La surface externe 90 présente un profil de came 92. Chacun des pistons 5 et 6 est respectivement solidaire d'une première tige 51 et d'une seconde tige 61 sur lesquelles sont fixés un premier galet 53 et un second galet 63, chacun des galets 53 et 63 roulant sur le profil de came 92 de telle manière que chacun des galets 53 et 63 lié à chacun des pistons 5 et 6 via les tiges 51 et 61 est entrainé en translation parallèlement à l'axe X-X' sous l'action de la rotation du tambour 9.

Dans l'exemple représenté, le profil de came 92 est formé par une rainure continue comprenant deux rainures hélicoïdales 94 et 95 s'étendant chacune sur une moitié de la circonférence du tambour 9, et symétriques par rapport à un plan P1 passant par l'axe de rotation X-X'. Les rainures 94 et 95 comprennent chacune un fond respectif 94a et 95a de forme cylindrique, des parois hélicoïdales supérieures 94b et 95b et des parois hélicoïdales inférieures 94c et 95c. Les galets 53 et 63 sont sélectivement en contact avec l'une des parois hélicoïdales supérieures 94b et 95b ou inférieures 94c et 95c, selon des lignes de contact perpendiculaires à l'axe X-X'.

Sur la figure 4, le moteur 3, le tambour 9 et les galets 53 et 63 apparaissent deux fois du fait de la géométrie du plan de coupe IV-IV.

Lorsque le tambour 9 tourne sur lui-même autour de l'axe X-X', le contact entre les parois hélicoïdales 94b, 95b, 94c, 95c et les galets 53 et 63 provoque la translation des tiges 51 et 61, qui est transmise aux pistons 5 et 6, ce qui permet d'obtenir alternativement l'aspiration du produit de revêtement puis son expulsion sous pression en sortie de la pompe 1.

Chacun des pistons 5 et 6 a un point mort haut et un point mort bas correspondant aux points d'inversion de son sens de mouvement en translation. Lors de ces inversions, la vitesse linéaire des pistons 5 et 6 diminue puis passe par une valeur nulle, ce qui induit une coupure de la pression en sortie de la pompe. Il est donc nécessaire de compenser le ralentissement de la vitesse de l'un des pistons 5 et 6 lorsqu'il atteint son point d'inversion par le mouvement de l'autre piston. Ainsi, conformément à l'invention, le point de contact d'un des galets 53 et 63 avec le profil de came 92 est à une position décalée angulairement par rapport à la position du point de contact de l'autre galet de telle manière que l'un des pistons 5 et 6 soit en cours de mouvement lorsque l'autre piston est à un point d'inversion de son sens de mouvement. Avantageusement, le positionnement respectif des galets 53 et 63 permet que, comme cela est représenté à la figure 4, le galet 53 atteigne son point d'inversion haut pendant que le galet 63 est approximativement à mi-course de son mouvement vers le haut. Cela permet de compenser partiellement la chute de pression due à l'inversion d'un piston.

L'angle A de décalage des galets 53 et 63 est préférentiellement compris entre 70° et 100°. De façon préférentielle, l'angle de décalage A des galets est de 90°. Cet angle A est également l'angle formé par les axes X5 et X6 par rapport à l'axe X-X'. Le décalage ne peut pas être de 180°, car les pistons 5 et 6 atteindraient leur point d'inversion simultanément et ne pourraient se compenser mutuellement.

Ainsi, comme cela est représenté à la figure 3, les galets 53 et 63 sont décalés d'un quart de tour de tambour 9, ce qui implique que le galet 53 atteint la limite entre les rainures 94 et 95 pendant que le galet 63 atteint la partie centrale de la rainure 95, ce qui correspond à la moitié de la course du piston 6.

Afin de compenser de façon plus efficace l'inversion des pistons, conformément à l'invention, la pompe 1 comprend des moyens de compensation adaptés pour accélérer l'un des pistons 5 et 6 pendant que l'autre piston atteint son point d'inversion.

Selon un premier mode de réalisation de l'invention, les moyens de compensation peuvent comprendre des moyens d'accélération de la vitesse de rotation du tambour 9 formés par une unité de contrôle 10 représentée schématiquement à la figure 1, pendant une durée prédéterminée avant et après le passage d'un des pistons 5 et 6 à son point d'inversion. Ainsi, pendant toute la période où l'un des pistons ralentit, passe par la vitesse nulle, puis à accélère de nouveau, la vitesse de rotation du tambour 9 est accélérée par l'unité de contrôle 10 afin que la vitesse de translation de l'autre piston soit également accélérée, afin de permettre la compensation du ralentissement du premier piston. Cette méthode ressort de la courbe représentée sur la figure 5, qui montre l'évolution de la vitesse de rotation V du tambour 9 en fonction de la position angulaire du tambour 9. Le profil de vitesse est transmis au moteur 3 par l'unité de contrôle 10 sous la forme d'un signal électrique S10. A chaque quart de tour du tambour 9, correspondant à une rotation de Pi/2 radians, une inversion d'un piston 5 ou 6 a lieu, ce qui donne lieu à une compensation par l'augmentation de la vitesse V autour de cette position angulaire.

A titre d'exemple, la vitesse de rotation du tambour 9 peut être augmentée de 5 à 10 tours par minute.

L'unité de contrôle 10 est de préférence une unité électronique réalisant un contrôle asservi de la vitesse de rotation du moteur 3.

A titre d'exemple, l'intervalle d'angle avant et après le passage du piston au point d'inversion pendant lequel la vitesse du tambour 9 est augmentée peut être compris entre 0,14 et 0,28 radians.

Un deuxième mode de réalisation de l'invention est représenté sur la figure 6. Dans ce mode de réalisation, les éléments communs au premier mode de réalisation portent les mêmes références et fonctionnent de la même manière. Seules les différences par rapport au premier mode sont exposées ci-après.

Sur la figure 6, seul le tambour 9, dans ses deux positions de la coupe de la figure 4, et les galets 53 et 63 sont représentés dans un souci de clarté.

Dans le mode de réalisation représenté sur la figure 6, les moyens de compensation peuvent comprendre, en remplacement des moyens d'accélération de la vitesse de rotation du tambour 9 ou bien de façon concomitante, deux secteurs angulaires 97 du profil de came 92 et dont l'angle d'inclinaison A97, mesuré par rapport à un plan P2 perpendiculaire à l'axe de rotation X-X', est supérieur à l'angle d'inclinaison A92, dit nominal, d'un secteur angulaire restant du profil de came 92. Le secteur angulaire restant est défini comme la partie du profil de came 92 s'étendant en dehors des secteurs angulaires 97. Un secteur angulaire 97 d'inclinaison accentuée est ménagé sur une partie centrale de chacune des rainures 94 et 95. Ainsi, les galets 53 et 63 étant décalés de 90°, le galet 53 atteint un point d'inversion, comme cela est visible sur la gauche de la figure 6, pendant que le galet 63 est en contact avec le secteur angulaire 97, comme cela est visible sur la droite de la figure 6. De cette façon, la vitesse de translation selon l'axe X-X' du galet 63 est donc augmentée grâce à l'augmentation de la pente des parois 94b, 95b, 94c et 95c. L'accélération du piston 6 solidaire du galet 63 compense donc le ralentissement et le passage à vitesse nulle du piston 5. Ceci permet que l'atteinte par l'un des pistons 5 et 6 de son point d'inversion ne provoque qu'une variation relativement faible de la pression de sortie de la pompe 1.

Selon un aspect avantageux mais non obligatoire de l'invention, la valeur de l'angle d'inclinaison A97 est de préférence le double de la valeur de l'angle d'inclinaison A92.

Il est évident que le positionnement du secteur angulaire 97 au centre des rainures 94 à 95 est lié à l'orientation à 90° des galets 53 et 63.

Selon un troisième mode de réalisation, la pompe 1 peut également comprendre un capteur de pression 100 situé en aval de deux conduites hydrauliques C1 et C2 de sortie des pistons 5 et 6, permettant de mesurer la pression en sortie de la pompe 1 et de mesurer la chute de pression consécutive à l'approche d'un des pistons d'un point d'inversion. Le capteur de pression 100, qui est compris dans les moyens de compensation, est relié à l'unité de contrôle 10, ou à tout autre moyen adapté pour augmenter la vitesse de rotation du tambour 9 en fonction de la valeur de pression, mesurée par le capteur de pression 10 et transmise à l'unité de contrôle 10 sous la forme d'un signal électrique SP. A cet effet, le déclenchement de l'accélération de la vitesse de tambour 9 peut être conditionné au passage de la valeur de la pression en sortie en dessous d'une valeur seuil, par exemple égale à 15 bars.

Selon un mode de réalisation non représenté, la pompe 1 peut comprendre plus de deux pistons.

Les caractéristiques des modes de réalisation et variantes décrits ci-dessus peuvent être combinées pour former de nouveaux modes de réalisation de l'invention.

## Revendications

1. Pompe (1) d'alimentation d'un système d'application d'un produit de revêtement liquide, comprenant un moteur (3) actionnant au moins deux pistons (5, 6), la pompe comprenant un tambour (9) entrainé en rotation par le moteur (3), le tambour comprenant une surface cylindrique externe (90) présentant un profil de came (92), chacun des pistons étant solidaire d'une tige (51, 61) sur laquelle est fixée un galet (53, 63) roulant sur le profil de came (92) de telle manière que le galet lié à chacun des pistons via une des tiges est entraîné en translation selon l'axe (X-X') de translation du piston (5, 6) correspondant sous l'action de la rotation du tambour (9), chacun des galets étant en contact avec le profil de came à une position décalée angulairement (A) par rapport à la position des autres galets de telle manière que l'un des pistons (6) soit en cours de mouvement lorsqu'un autre piston (5) atteint un point d'inversion de son sens de mouvement, **caractérisée en ce qu'**elle comprend des moyens de compensation (97 ; 10 ; 100) adaptés pour accélérer l'un des pistons (5, 6) lorsqu'un autre piston (5, 6) atteint un point d'inversion de son sens de mouvement, ces moyens de compensation comprenant des moyens d'accélération (10) de la vitesse de rotation du tambour (9) pendant une durée prédéterminée avant et après le passage d'un des pistons (5, 6) à son point d'inversion.

2. Pompe selon la revendication 1, **caractérisée en ce que** les moyens d'accélération comprennent une unité de contrôle (10) du moteur (3).

3. Pompe selon l'une des revendications précédentes, **caractérisée en ce que** les moyens de compensation comprennent un capteur de pression (100) placé en aval des pistons (5, 6), et **en ce que** les moyens d'accélération (10) sont adaptés pour augmenter la vitesse de rotation (V) du tambour (9) en fonction d'une valeur de pression (SP) mesurée par le capteur de pression (100).

4. Pompe selon l'une des revendications précédentes, **caractérisée en ce que** les moyens de compensation sont formés par deux secteurs angulaires (97) du profil de came (92) ayant un angle d'inclinaison (A97), par rapport à un plan (P2) perpendiculaire à l'axe de rotation (X-X') du tambour (9), supérieur à un angle d'inclinaison (A92), par rapport à un plan (P2) perpendiculaire à l'axe de rotation (X-X') du tambour (9), d'un secteur angulaire restant du profil de came (92).

5. Pompe selon la revendication 4, **caractérisée en ce que** l'angle d'inclinaison (A97) des secteurs angulaires (97) du profil de came (92) formant les moyens de compensation est le double de l'angle d'inclinaison (A92) du secteur angulaire restant du profil de came (92).

6. Pompe selon l'une des revendications précédentes, **caractérisée en ce qu'**elle comprend deux pistons (5, 6) décalés angulairement de 90°.

7. Pompe selon l'une des revendications précédentes, **caractérisée en ce que** le profil de came (92) comprend deux rainures hélicoïdales (94, 95) s'étendant chacune sur la moitié de la circonférence du tambour (9), et symétriques par rapport à un plan (P1) passant par l'axe de rotation (X-X') du tambour.

8. Pompe selon l'une des revendications précédentes, **caractérisée en ce que** les galets (53, 63) sont décalés angulairement d'un angle (A) compris entre 70° et 100°.

9. Pompe selon l'une des revendications précédentes, **caractérisée en ce que** l'angle (A) de décalage des galets (53, 63) est de 90°.

## Patentansprüche

1. Pumpe (1) zur Versorgung eines Systems zur Aufbringung eines flüssigen Beschichtungsstoffs, einen Motor (3) umfassend, der mindestens zwei Kolben (5, 6) betätigt, wobei die Pumpe eine von dem Motor (3) zur Drehung angetriebene Trommel (9) umfasst, die eine zylindrische Außenfläche (90) umfasst, die ein Nockenprofil (92) aufweist, wobei jeder der Kolben mit einer Stange (51, 61) verbunden ist, an der eine auf dem Nockenprofil (92) abrollende Rolle (53, 63) befestigt ist, derart, dass die mit jedem der Kolben über eine der Stangen verbundene Rolle translatorisch gemäß der Längsachse (X-X') des entsprechenden Kolbens (5, 6) unter der Wirkung der Drehung der Trommel (9) angetrieben wird, wobei jede der Rollen mit dem Nockenprofil an einer winkelmäßig versetzten Position (A) in Bezug auf de Position der anderen Rollen versetzt ist, derart, dass einer der Kolben (6) in Bewegung ist, während ein anderer Kolben (5) einen Umkehrpunkt seiner Bewegungsrichtung erreicht, **dadurch gekennzeichnet, dass** sie Kompensationsmittel (97; 10; 100) umfasst, die angepasst sind, einen der Kolben (5, 6) zu beschleunigen, wenn ein anderer Kolben (5, 6) einen Umkehrpunkt seiner Bewegungsrichtung erreicht, wobei diese Kompensationsmittel (10) Mittel zum Beschleunigen der Drehgeschwindigkeit der Trommel (9) während einer vorbestimmten Dauer vor und nach dem Durchgang eines der Kolben (5, 6) durch seinen Umkehrpunkt umfasst.

2. Pumpe nach Anspruch 1, **dadurch gekennzeichnet, dass** die Beschleunigungsmittel eine Einheit (10) zur Steuerung des Motors (3) umfassen.

3. Pumpe nach einem der vorhergehenden Ansprüche, **dadurch gekennzeichnet, dass** die Kompensationsmittel einen Drucksensor (100) umfassen, der stromabwärts zu den Kolben (5, 6) angeordnet ist, und dass die Beschleunigungsmittel (10) angepasst sind, die Drehgeschwindigkeit (V) der Trommel (9) abhängig von einem Druckwert (SP), der von dem Drucksensor (100) gemessen wird, zu erhöhen.

4. Pumpe nach einem der vorhergehenden Ansprüche, **dadurch gekennzeichnet, dass** die Kompensationsmittel durch zwei Winkelabschnitte (97) des Nockenprofils (92) gebildet werden, die einen Neigungswinkel (A97) in Bezug auf eine Ebene (P2) senkrecht zur Drehachse (X-X') der Trommel (9) aufweisen, der größer als ein Neigungswinkel (A92) in Bezug auf eine Ebene (P2) senkrecht zur Drehachse (X-X') der Trommel (9) eines verbleibenden Winkelabschnitts des Nockenprofils (92) ist.

5. Pumpe nach Anspruch 4, **dadurch gekennzeichnet, dass** der Neigungswinkel (A97) der Winkelabschnitte (97) des Nockenprofils (92), die die Kompensationsmittel bilden, doppelt so groß ist wie der Neigungswinkel (A92) des verbleibenden Winkelabschnitts des Nockenprofils (92).

6. Pumpe nach einem der vorhergehenden Ansprüche, **dadurch gekennzeichnet, dass** sie zwei winkelmäßig um 90° versetzte Kolben (5, 6) umfasst.

7. Pumpe nach einem der vorhergehenden Ansprüche, **dadurch gekennzeichnet, dass** das Nockenprofil (92) zwei spiralförmige Nuten (94, 95) umfasst, die sich jeweils über die Hälfte des Umfangs der Trommel (9) und symmetrisch in Bezug auf eine Ebene (P1), die durch die Drehachse (X-X') der Trommel hindurchgeht, erstrecken.

8. Pumpe nach einem der vorhergehenden Ansprüche, **dadurch gekennzeichnet, dass** die Rollen (53, 63) winkelmäßig um einen Winkel (A) zwischen 70° und 100° versetzt sind.

9. Pumpe nach einem der vorhergehenden Ansprüche, **dadurch gekennzeichnet, dass** der Versatzwinkel (A) der Rollen (53, 63) 90° ist.

## Claims

1. A pump (1) for supplying an application system of a liquid covering product, comprising a motor (3) actuating at least two pistons (5, 6), the pump comprising a drum (9) rotated by the motor (3), the drum comprising an outer cylindrical surface (90) having a cam profile (92), each of the pistons being secured to a rod (51, 61) on which a roller (53, 63) is fastened rolling over the cam profile (92) such that the roller connected to each of the pistons via one of the rods is translated along the translation axis (X-X') of the corresponding piston (5, 6) under the action of the rotation of the drum (9), each of the rollers being in contact with the cam profile in an angularly offset position (A) relative to the position of the other rollers such that one of the pistons (6) is moving when the other piston (5) reaches an inversion point of the movement direction, **characterized in that** it comprises compensating means (97; 10; 100) suitable for accelerating one of the pistons (5, 6) when another piston (5, 6) reaches an inversion point of its movement direction, said compensating means comprising means (10) for accelerating the rotation speed of the drum (9) during a predetermined length of time before and after the passage of one of the pistons (5, 6) by its inversion point.

2. The pump according to claim 1, **characterized in that** the acceleration means comprise a control unit (10) of the motor (3).

3. The pump according to one of the preceding claims, **characterized in that** the compensating means comprise a pressure sensor (100) placed downstream from the pistons (5, 6), and **in that** the acceleration means (10) are suitable for increasing the rotation speed (V) of the drum (9) as a function of a pressure value (SP) measured by the pressure sensor (100).

4. The pump according to any preceding claim, **characterized in that** the compensating means are formed by two angular sectors (97) of the cam profile (92) having an incline angle (A97), relative to a plane (P2) perpendicular to the rotation axis (X-X') of the drum (9), larger than an incline angle (A92), relative to a plane (P2) perpendicular to the rotation axis (X-X') of the drum (9), of a remaining angular sector of the cam profile (92).

5. The pump according to claim 4, **characterized in that** the incline angle (A97) of the angular sectors (97) of the cam profile (92) forming the compensating means is twice the incline angle (A92) of the remaining angular sector of the cam profile (92).

6. The pump according to one of the preceding claims, **characterized in that** it comprises two pistons (5, 6) angularly offset by 90°.

7. The pump according to one of the preceding claims, **characterized in that** the cam profile (92) comprises two helical slots (94, 95) each extending over half the circumference of the drum (9), and symmetrical relative to a plane (P1) passing through the rotation axis (X-X') of the drum.

8. The pump according to one of the preceding claims, **characterized in that** the rollers (53, 63) are angularly offset by an angle (A) comprised between 70° and 100°.

9. The pump according to one of the preceding claims, **characterized in that** the offset angle (A) of the rollers (53, 63) is 90°.
